# FASCICULE DE BREVET EUROPEEN

(11) **EP 2 487 104 B1**
(45) Date de publication et mention de la délivrance du brevet: **07.08.2013**
(21) Numéro de dépôt: 12154167.6
(22) Date de dépôt: 07.02.2012
(51) Int. Cl.: B63G 8/32, B63G 8/33, B63G 8/30, F41F 3/07, F41F 3/10, F41F 5/04

(54) **Engin sous-marin comportant des moyens de réception de moyens formant charge utile largable**
Unterwassergerät, das Mittel zur Aufnahme von Mitteln umfasst, die eine abwerfbare Nutzlast bilden
Underwater vehicle including a means for receiving a means forming a jettisonable payload

(30) Priorité: 11.02.2011 FR 1151103
(43) Date de publication de la demande: 15.08.2012
(73) Titulaire: DCNS, 75015 Paris (FR)
(72) Inventeur: Paumier, Philippe, 16600 Ruelle Sur Touvre (FR)
(74) Mandataire: Jacobson, Claude

(56) Documents cités:
- US-A- 3 499 364
- US-A1- 2009 107 386
- US-B1- 6 834 608

## Description

La présente invention concerne un engin sous-marin comportant des moyens de réception de moyens formant charge utile largable.

L'engin sous-marin par exemple être constitué par un sous-marin proprement dit, un drone, etc....

Différentes configurations de moyens de réception de cette nature pour une grande variété de charges utiles, sont déjà connues dans l'état de la technique.

Ainsi par exemple, on connaît déjà dans l'état de la technique, des moyens de réception de ce type qui se présentent sous la forme de tubes de lancement de charge telle qu'une torpille, une capsule de réception d'un missile, ou de tous autres types de munitions, de leurres, de systèmes de contre-mesure, etc....

Ainsi par exemple, des capsules non propulsées à flottabilité positive permettant de lancer des missiles par exemple depuis un sous-marin en plongée, ont été développées.

A titre d'exemple de l'état de la technique dans ce domaine, on peut citer les documents US 3499364, qui est considéré comme étant l'état de la technique le plus proche, US 6,286,410, US 3,137,203, US 3,075,301, US 5,092,222, US 6,841,347 et US 5,542,333.

Cependant, toutes les solutions proposées jusqu'à présent présentent un certain nombre d'inconvénients.

En effet, outre des problèmes d'intégration à bord de l'engin sous-marin, se posent également des problèmes de sortie de la charge utile de l'engin sous-marin, de vitesse de remontée de celle-ci et de compensation de flottabilité de l'engin sous-marin après largage de la charge utile.

Le but de l'invention est donc de résoudre ces problèmes.

A cet effet, l'invention a pour objet un engin sous-marin comportant des moyens de réception de moyens formant charge utile largable, **caractérisé en ce que** les moyens de réception comportent au moins un puits sensiblement vertical, débouchant dans la partie supérieure et dans la partie inférieure de cet engin et dans lequel sont logés les moyens formant charge utile largable, en ce que les moyens formant charge utile largable comportent au moins deux parties, dont l'une est destinée à recevoir la charge utile proprement dite et dont l'autre forme des moyens de compensation de flottabilité de la charge utile proprement dite et en ce que les deux parties des moyens formant charge utile sont reliées par des moyens de maintien en position de ceux-ci dans le puits, débrayables pour permettre leur séparation et le largage des deux parties des moyens formant charge utile, l'une par la partie supérieure du puits et l'autre par la partie inférieure de celui-ci.

Selon d'autres caractéristiques prises seules ou en combinaison:
- la ou chaque partie supérieure ou inférieure du puits est associée à un volet d'obturation escamotable lors du largage des moyens formant charge utile, déplaçable entre une position active d'obturation du puits et une position escamotée d'ouverture de celui-ci,
- le volet d'obturation et la partie correspondante du puits par laquelle est larguée la charge utile, comportent des moyens de guidage de celle-ci lors de son largage et de sa sortie de ce puits,
- l'une et/ou l'autre des extrémités des moyens formant charge utile présentent une forme correspondant à celle de la partie de carène correspondante de l'engin sous-marin où est prévu le puits, pour s'étendre dans le prolongement de celle-ci,
- les deux parties des moyens formant charge utile présentent des sections différentes et sont reçues dans deux portions correspondantes du puits, raccordées par un épaulement d'appui permettant de maintenir les moyens formant charge utile en position dans ce puits,
- les moyens de maintien en position des moyens formant charge utile dans le puits, comprennent des moyens d'accrochage débrayables des deux parties de ces moyens formant charge utile l'une sur l'autre et/ou dans le puits,
- les moyens d'accrochage escamotables comprennent au moins une goupille arrachable,
- la charge utile est formée par une capsule présentant une flottabilité positive, adaptée pour être lancée par la partie supérieure du puits, et les moyens de compensation de flottabilité comportent un lest adapté pour être largué par la partie inférieure du puits,
- la capsule est une capsule à franchissement de surface adaptée pour recevoir un missile,
- il est prévu des moyens de génération d'une surpression de gaz dans la capsule pour faciliter sa remontée à la surface,
- la charge utile est formée par un organe présentant une flottabilité négative et adapté pour être largué par la partie inférieure du puits et les moyens formant compensateur de flottabilité comportent des moyens formant bouée adaptés pour être largués par la partie supérieure du puits,
- les moyens formant charge utile comportent une mine,
- les moyens formant bouée comportent des moyens de sabordage,
- le ou chaque puits est ménagé à travers une coque épaisse de l'engin sous-marin,
- le ou chaque puits est ménagé à travers une charpente légère de l'engin sous-marin, et
- le ou chaque puits est ménagé dans un module accroché sur cet engin sous-marin.

L'invention sera mieux comprise à la lecture de la description qui va suivre, donnée uniquement à titre d'exemple et faite en se référant aux dessins annexés, sur lesquels:
- la figure 1 représente un schéma d'implantation de moyens de largage de moyens formant charge utile dans un engin sous-marin selon l'invention,
- la figure 2 représente une vue de détail de l'intégration de moyens formant charge utile dans un tel engin,
- la figure 3 représente une variante de réalisation d'une capsule à flottabilité positive destinée à recevoir une charge utile proprement dite, et
- les figures 4 et 5 représentent des exemples de réalisation de moyens formant compensateur de flottabilité pour une charge utile de type mine.

On a en effet illustré sur la figure 1, la section arrière d'un engin sous-marin, tel qu'un sous-marin proprement dit, désigné par la référence générale 1, qui comporte des moyens de réception de moyens formant charge utile largable.

En fait, ces moyens de réception comportent au moins un puits sensiblement vertical désigné par la référence générale 2, débouchant dans la partie supérieure et dans la partie inférieure de l'engin sous-marin et dans lequel sont logés les moyens formant charge utile largable.

Ces moyens formant charge utile sont désignés par la référence générale 3 sur cette figure 1.

En fait, différentes implantations possibles de ce puits de réception peuvent être envisagées.

Ainsi, par exemple, ce puits peut être ménagé à travers une coque épaisse de l'engin sous-marin ou dans un module accroché sur cet engin sous-marin, ou encore comme cela est illustré, à travers une charpente légère de l'engin sous-marin telle que par exemple la charpente arrière de celui-ci.

Bien entendu, le ou chaque puits peut également être prévu en charpente avant voire le long d'un kiosque/massif de l'engin sous-marin ou dans tout autre endroit approprié de celui-ci.

Comme cela est illustré sur cette figure 1, les moyens formant charge utile comportent au moins deux parties dont l'une est destinée à recevoir la charge utile proprement dite, et qui se présente par exemple sous la forme d'une capsule désignée par la référence générale 4 sur cette figure et dont l'autre, forme des moyens de compensation de flottabilité de la charge utile proprement dite, désignés par la référence générale 5 sur cette figure.

Dans le cas où comme cela est illustré, la partie des moyens formant charge utile largable se présente sous la forme d'une capsule à flottabilité positive destinée à recevoir la charge utile proprement dite, les moyens de compensation de flottabilité de celle-ci sont constitués par un lest largable 5.

En fait, et comme cela sera décrit plus en détail par la suite, les deux parties des moyens formant charge utile sont reliées par des moyens de maintien en position de ceux-ci dans le puits 2, débrayables pour permettre la séparation et le largage des deux parties des moyens formant charge utile, l'une par la partie supérieure du puits et l'autre par la partie inférieure de celui-ci.

Ainsi, par exemple, dans ce qui est illustré sur cette figure 1, la charge utile est constituée par une capsule ou tout autre organe présentant une flottabilité positive, qui est adaptée pour être larguée par la partie supérieure du puits et les moyens de compensation de flottabilité constitués par le lest sont adaptés pour être largués par la partie inférieure du puits.

On notera alors que dans ce cas, le lest peut affleurer la coque de l'engin sous-marin et présenter une forme correspondant à celle de la partie de carène correspondante de l'engin sous-marin où est prévu le puits, pour s'étendre dans le prolongement de celle-ci et éviter toute perturbation hydrodynamique ou acoustique.

Dans l'exemple illustré, la partie supérieure du puits est quant à elle associée à un volet d'obturation escamotable lors du largage des moyens formant charge utile, désigné par la référence générale 6 sur cette figure et qui est alors déplaçable entre une position active d'obturation du puits et une position escamotée d'ouverture de celui-ci, comme cela est illustré.

Des moyens d'actionnement classiques de ce volet, par exemple à base de vérins ou autres, peuvent être prévus afin de piloter les déplacements de ce volet entre ses positions active et escamotée.

Des moyens de guidage de la charge utile lors de son largage et de sa sortie de ce puits sont alors prévus.

Ces moyens de guidage sont par exemple prévus sur le volet escamotable 6, tels que ceux désignés par la référence générale 7 sur cette figure et sur le bord opposé de la partie supérieure du puits, tels que ceux désignés par la référence générale 8 sur cette figure.

Ceci permet alors d'assurer le guidage de la charge utile lors de sa sortie du puits de l'engin sous-marin.

On sait en effet que cette phase de sortie du puits est une phase pendant laquelle, si l'engin sous-marin se déplace, des contraintes relativement importantes peuvent être appliquées sur la charge utile.

Comme cela a été indiqué précédemment, la partie des moyens formant charge utile destinée à recevoir la charge utile proprement dite peut par exemple être constituée par une capsule à flottabilité positive, à franchissement de surface et qui est adaptée pour recevoir par exemple un missile tel qu'un missile anti-aérien ou autre.

De telles capsules sont connues en soi et ont déjà été utilisées dans ce but dans l'état de la technique.

Bien entendu, et comme cela sera expliqué plus en détail par la suite, d'autres configurations peuvent être envisagées.

On a illustré sur la figure 2, un exemple plus détaillé de réalisation possible de l'intégration des moyens formant charge utile 3 et de ses différentes parties, dans le puits 2 de l'engin sous-marin 1.

Les moyens formant charge utile comportent toujours les deux parties, à savoir par exemple la capsule 4 à flottabilité positive et destinée à recevoir par exemple un missile et le lest 5.

Comme cela a été indiqué précédemment, ce lest présente alors un bord inférieur désigné par la référence générale 10 sur cette figure, de forme correspondant à celle de la partie de carène correspondante de l'engin sous-marin où est prévu le puits, pour s'étendre dans le prolongement de celle-ci.

Comme cela est également illustré, les deux parties des moyens formant charge utile 3 peuvent présenter des sections différentes et être reçues dans deux portions correspondantes du puits, raccordées par un épaulement d'appui permettant de maintenir les moyens formant charge utile en position dans ce puits.

Sur cette figure, on voit en effet que la capsule 4 et en particulier sa partie inférieure, et le lest 5 présentent par exemple des sections différentes et sont reçus dans des portions correspondantes respectivement 11 et 12 du puits, raccordées par un épaulement 13 sur lequel viennent prendre appui des surfaces d'appui correspondantes de la capsule 4, l'une de ces surfaces d'appui étant désignée par la référence générale 14.

Le lest est alors accroché sur la partie inférieure de cette capsule 4 par des moyens de maintien en position des moyens formant charge utile dans le puits, débrayables pour permettre la séparation et le largage des deux parties des moyens formant charge utile.

Ces moyens de maintien comprennent des moyens d'accrochage débrayables des deux parties de ces moyens formant charge utile l'une sur l'autre et/ou dans le puits et comportent par exemple une goupille arrachable désignée par la référence générale 15 sur cette figure.

Cette goupille 15 permet alors de maintenir le lest accroché sous la capsule à flottabilité positive, de manière que les surfaces d'appui 14 de celle-ci viennent en butée contre l'épaulement 13 du puits de manière à maintenir les moyens formant charge utile dans le puits 2.

Lorsque l'on souhaite larguer les moyens formant charge utile, il suffit alors d'arracher la goupille 15, de manière à libérer le lest de la capsule.

Le lest tombe alors par la partie inférieure du puits et, du fait de sa flottabilité positive, la capsule remonte à la surface en prenant de la vitesse et en passant par la partie supérieure de ce puits.

La capsule est alors guidée lors de sa sortie du puits par les moyens de guidage prévus dans sa partie supérieure, et peut prendre une vitesse suffisante pour franchir la surface et larguer par exemple une munition telle qu'un missile.

Bien entendu, d'autres modes de réalisation de ces différents organes peuvent être envisagés.

Ainsi, par exemple, la charge utile peut être formée par un organe présentant une flottabilité négative et adapté pour être largué par la partie inférieure du puits, tandis que les moyens formant compensateur de flottabilité comportent alors des moyens formant bouée adaptés pour être largués par la partie supérieure de celui-ci.

Ainsi, par exemple, les moyens formant charge utile peuvent comporter une mine adaptée pour être larguée par la partie inférieure du puits.

Bien entendu, d'autres applications à d'autres types de charges utiles peuvent être envisagées.

De même de nombreux modes de réalisation possibles des différents éléments qui viennent d'être décrits peuvent être envisagés.

Ainsi par exemple et comme cela est illustré sur la figure 3, la capsule 4 peut être associée à des moyens de génération dans celle-ci d'une surpression de gaz comme par exemple d'air comprimé pour faciliter /accélérer sa remontée à la surface.

Sur cette figure 3 on reconnait des éléments déjà décrit précédemment et qui sont désignés par les mêmes références.

Dans cet exemple de réalisation, la capsule est alors associée à une canule 20 portée par l'engin sous-marin et présentant une première extrémité pénétrant dans celle-ci et une deuxième extrémité raccordée à une source 21 de gaz sous pression tel que de l'air comprimé, à travers une soupape de lancement 22. Cet ensemble source-soupape est alors logé dans l'engin sous-marin.

Le fond de la capsule ou de façon générale sa partie inférieure, est également muni par exemple de moyens en forme d'évent 4a tandis que la canule est montée coulissante dans un conduit 4b de la capsule, ce conduit s'étendant en direction du haut de celle-ci.

Lors du lancement de la capsule, la soupape de lancement est ouverte ce qui permet d'injecter du gaz sous pression dans la capsule pour augmenter sa flottabilité.

De plus le gaz sous pression s'échappant par les moyens en forme d'évent 4a de celle-ci, pousse également cette capsule vers le haut, ce qui permet de faciliter/accélérer la remontée de la capsule et donc de la charge utile vers la surface, et de résoudre certains des problèmes évoqués précédemment, en accélérant en particulier le début du déplacement de la capsule.

Bien entendu d'autres modes de réalisation peuvent être envisagés et une bouteille de gaz sous pression, par exemple percutable et autonome vis-à-vis du reste de l'engin, peut être prévue. Le déclenchement/percussion de celle-ci est alors assuré lors du lancement de la capsule.

Ceci permet également de créer une surpression de gaz dans la capsule, l'air ou le gaz sous pression s'échappant par les évents pour générer une poussée complémentaire permettant de faciliter/accélérer la remontée de la capsule à la surface. Le gaz peut être stocké tel quel ou être le résultat d'un changement d'état d'un liquide ou d'un solide.

Sur les figures 4 et 5 on a illustré des exemples de réalisation de moyens formant compensateur de flottabilité par exemple pour une charge utile constituée par une mine.

Sur la figure 4, la mine est désignée par la référence générale 30 et les moyens formant compensateur par la référence générale 31.

Ceux-ci se présentent alors par exemple sous la forme d'une bouée formée par un organe cylindrique, remplie de gaz et munie de moyens de sabordage comprenant par exemple un ou plusieurs orifices tels que ceux désignés par les références 32 et 33 sur cette figure, obturés, dans la situation illustrée c'est-à-dire avant lancement, par des bouchons par exemple 34 et 35.

En fait ces bouchons servent à obturer les orifices de la bouée tant que la mine n'est pas larguée afin d'assurer la compensation de flottabilité de la mine.

Lors du lancement c'est-à-dire après la séparation de la mine et de la bouée, les orifices sont dégagés afin que la bouée puisse se remplir d'eau et qu'elle puisse couler afin de maintenir la discrétion de l'opération de minage en cours.

En effet ce remplissage permet à la bouée de couler avant d'arriver à la surface ou en tout état de cause de rester le moins longtemps possible à la surface.

De nombreux modes de réalisation de ces moyens de sabordage peuvent alors être envisagés.

Ainsi par exemple sur la figure 4 on a représenté une goupille de largage désignée par la référence 36 associée par exemple à une chaine de traction 37, permettant de déclencher la séparation de la bouée et de la mine.

La partie de la bouée en regard de la mine comporte les orifices 32 et 33 de remplissage et les bouchons sont associés à la partie de la mine en regard de cette bouée. Ainsi par exemple l'un des bouchons comme par exemple le bouchon 35 est solidaire de la mine tandis que l'autre bouchon 34 est relié à la mine par exemple par une chaine de traction 38, ce qui permet de décaler dans le temps l'ouverture des orifices de la bouée afin que celle-ci remonte un peu et ait le temps de se dégager de l'engin sous-marin avant de couler.

Ceci permet d'éviter que cette bouée ne vienne heurter l'engin sous-marin lors des opérations de minage.

D'autres dispositions des orifices peuvent être envisagées comme par exemple celle illustrée sur la figure 5, dans laquelle une bouée 40 comporte des orifices 41 et 42 en regard l'un de l'autre. Ces orifices sont également obturés par des bouchons 43 et 44 escamotables pour saborder/faire couler la bouée après l'opération de minage.

A cet effet les bouchons peuvent être reliés l'un à l'autre par des moyens de liaison 45 et à des moyens de déclenchement de leur escamotage 46.

Ces moyens de liaison peuvent être rigides comme cela est représenté ou souples et se présenter par exemple sous la forme d'une chaine permettant dans ce cas également de décaler dans le temps l'ouverture de ces orifices.

Les moyens de déclenchement 46 peuvent également être formés par une chaine ou autre.

On conçoit alors qu'une telle structure présente un certain nombre d'avantages par rapport aux structures classiques, notamment au niveau de sa simplicité d'intégration dans l'engin sous-marin, de sa simplicité de mise en oeuvre, de la sécurisation de la charge utile et de la compensation de pesée de l'engin sous-marin après largage.

De plus cette structure permet de libérer les autres systèmes de lancement d'armes de l'engin sous-marin pour d'autres applications.

## Revendications

1. Engin sous-marin (1) comportant des moyens de réception de moyens formant charge utile largable (3), **caractérisé en ce que** les moyens de réception comportent au moins un puits sensiblement vertical (2), débouchant dans la partie supérieure et dans la partie inférieure de cet engin (1) et dans lequel sont logés les moyens formant charge utile largable (3), **en ce que** les moyens formant charge utile largable (3) comportent au moins deux parties (4, 5), dont l'une (4) est destinée à recevoir la charge utile proprement dite et dont l'autre (5) forme des moyens de compensation de flottabilité de la charge utile proprement dite et **en ce que** les deux parties (4, 5) des moyens formant charge utile (3) sont reliées par des moyens (13, 14, 15) de maintien en position de ceux-ci dans le puits (2), débrayables pour permettre leur séparation et le largage des deux parties des moyens formant charge utile (3), l'une par la partie supérieure du puits (2) et l'autre par la partie inférieure de celui-ci.

2. Engin sous-marin selon la revendication 1, **caractérisé en ce que** la ou chaque partie supérieure ou inférieure du puits (2) est associée à un volet d'obturation (6) escamotable lors du largage des moyens formant charge utile (3), déplaçable entre une position active d'obturation du puits (2) et une position escamotée d'ouverture de celui-ci.

3. Engin sous-marin selon la revendication 2, **caractérisé en ce que** le volet d'obturation (6) et la partie correspondante du puits (2) par laquelle est larguée la charge utile, comportent des moyens de guidage (7, 8) de celle-ci lors de son largage et de sa sortie de ce puits (2).

4. Engin sous-marin selon la revendication 1, **caractérisé en ce que** l'une et/ou l'autre des extrémités (10) des moyens formant charge utile (3) présentent une forme correspondant à celle de la partie de carène correspondante de l'engin sous-marin (1) où est prévu le puits (2), pour s'étendre dans le prolongement de celle-ci.

5. Engin sous-marin selon l'une quelconque des revendications précédentes, **caractérisé en ce que** les deux parties (4, 5) des moyens formant charge utile (3) présentent des sections différentes et sont reçues dans deux portions correspondantes (11, 12) du puits (2), raccordées par un épaulement d'appui (13) permettant de maintenir les moyens formant charge utile (3) en position dans ce puits (2).

6. Engin sous-marin selon la revendication 5, **caractérisé en ce que** les moyens de maintien en position des moyens formant charge utile (3) dans le puits (2), comprennent des moyens d'accrochage débrayables (15) des deux parties (4, 5) de ces moyens formant charge utile (3) l'une sur l'autre et/ou dans le puits (2).

7. Engin sous-marin selon la revendication 6, **caractérisé en ce que** les moyens d'accrochage escamotables comprennent au moins une goupille arrachable (15).

8. Engin sous-marin selon l'une quelconque des revendications précédentes, **caractérisé en ce que** la charge utile est formée par une capsule (4) présentant une flottabilité positive, adaptée pour être lancée par la partie supérieure du puits (2), et **en ce que** les moyens de compensation de flottabilité comportent un lest (5) adapté pour être largué par la partie inférieure du puits (2).

9. Engin sous-marin selon la revendication 8, **caractérisé en ce que** la capsule (4) est une capsule à franchissement de surface adaptée pour recevoir un missile.

10. Engin sous-marin selon la revendication 8 ou 9, **caractérisé en ce qu'**il est prévu des moyens (20, 21, 22) de génération d'une surpression de gaz dans la capsule (4) pour faciliter sa remontée à la surface.

11. Engin sous-marin selon l'une quelconque des revendications 1 à 7, **caractérisé en ce que** la charge utile est formée par un organe présentant une flottabilité négative et adapté pour être largué par la partie inférieure du puits (2) et **en ce que** les moyens formant compensateur de flottabilité comportent des moyens formant bouée adaptés pour être largués par la partie supérieure du puits (2).

12. Engin sous-marin selon la revendication 11, **caractérisé en ce que** les moyens formant bouée (31 ; 40) comportent des moyens de sabordage (32, 33, 34, 35 ; 41, 42, 43, 44).

13. Engin sous-marin selon la revendication 12, **caractérisé en ce que** les moyens formant charge utile comportent une mine.

14. Engin sous-marin selon l'une quelconque des revendications précédentes, **caractérisé en ce que** le ou chaque puits (2) est ménagé à travers une coque épaisse de l'engin sous-marin (1).

15. Engin sous-marin selon l'une quelconque des revendications 1 à 13, **caractérisé en ce que** le ou chaque puits (2) est ménagé à travers une charpente légère de l'engin sous-marin (1).

16. Engin sous-marin selon l'une quelconque des revendications 1 à 13, **caractérisé en ce que** le ou chaque puits (2) est ménagé dans un module accroché sur cet engin sous-marin (1).

## Patentansprüche

1. Unterwassergerät (1) mit Mitteln zur Aufnahme von eine abwerfbare Nutzlast bildenden Mitteln (3), **dadurch gekennzeichnet, dass** die Mittel zur Aufnahme wenigstens einen im Wesentlichen vertikalen Schacht (2) aufweisen, der im oberen Teil und im unteren Teil des Geräts (1) ausmündet und in welchem die eine abwerfbare Nutzlast bildenden Mittel (3) untergebracht sind, dass die eine abwerfbare Nutzlast bildenden Mittel (3) wenigstens zwei Teile (4, 5) aufweisen, von denen der eine (4) dazu bestimmt ist, die eigentliche Nutzlast aufzunehmen, und von denen der andere (5) Mittel zur Kompensation des Auftriebs der eigentlichen Nutzlast bildet, und dass die beiden Teile (4, 5) der eine Nutzlast bildenden Mittel (3) mittels Mitteln (13, 14, 15) verbunden sind zum Aufrechterhalten von ihnen in Position im Schacht (2), die ausrückbar sind zum Erlauben ihrer Trennung und des Abwurfs der beiden Teile der eine Nutzlast bildenden Mittel (3), der eine über den oberen Teil des Schachts (2) und der andere über den unteren Teil dieses.

2. Unterwassergerät gemäß Anspruch 1, **dadurch gekennzeichnet, dass** das der obere oder der untere oder jeder Teil des Schachts (2) mit einer Verschlussklappe (6) versehen ist, die beim Abwurf der eine Nutzlast bildenden Mittel (3) wegklappbar ist und zwischen einer Aktivposition des Verschließens des Schachts (2) und einer Wegklappposition des Öffnen dieses verlagerbar ist.

3. Unterwassergerät gemäß Anspruch 2, **dadurch gekennzeichnet, dass** die Verschlussklappe (6) und der korrespondierende Teil des Schachts (2), über welchen die Nutzlast abgeworfen wird, Mittel zum Führen (7, 8) dieser bei ihrem Abwurf und bei ihrem Austritt von dem Schacht (2) aufweist.

4. Unterwassergerät gemäß Anspruch 1, **dadurch gekennzeichnet, dass** das eine und/oder das andere der Enden (10) der eine Nutzlast bildenden Mittel (3) eine Gestalt haben, die zu der jenes Teils des dem Unterwassergerät (1) zugehörigen Unterwasserrumpfs korrespondiert, wo der Schacht (2) vorgesehen ist, um sich längs der Längserstreckung dieses zu erstrecken.

5. Unterwassergerät gemäß einem der vorhergehenden Ansprüche, **dadurch gekennzeichnet, dass** die beiden Teile (4, 5) der eine Nutzlast bildenden Mittel (3) unterschiedliche Querschnitte haben und in zwei zugeordneten Abschnitten (11, 12) des Schachts (2) aufgenommen sind, die über eine Auflageschulter (13) verbunden sind, die erlaubt, die eine Nutzlast bildenden Mittel (3) im Schacht (2) in Position aufrechtzuerhalten.

6. Unterwassergerät gemäß Anspruch 5, **dadurch gekennzeichnet, dass** die Mittel zum Aufrechterhalten der eine Nutzlast bildenden Mittel (3) in Position im Schacht (2) ausrückbare Mittel zum Kuppeln (15) der beiden Teile (4, 5) der eine Nutzlast bildenden Mittel (3) übereinander und/oder am Schacht (2) aufweisen.

7. Unterwassergerät gemäß Anspruch 6, **dadurch gekennzeichnet, dass** die ausrückbaren Kuppelmittel wenigstens einen herausziehbaren Stift (15) aufweisen.

8. Unterwassergerät gemäß einem der vorhergehenden Ansprüche, **dadurch gekennzeichnet, dass** die Nutzlast von einer Kapsel (4) gebildet ist, die einen positive Auftrieb bereitstellt und die eingerichtet ist, um über den oberen Teil des Schachts (2) abgeworfen zu werden, und dass die Mittel zur Kompensation des Auftriebs ein Ballastteil (5) aufweisen, das eingerichtet ist, um über den unteren Teil des Schachts (2) abgeworfen zu werden.

9. Unterwassergerät gemäß Anspruch 8, **dadurch gekennzeichnet, dass** die Kapsel (4) eine oberflächen-durchbrechbare Kapsel ist, die eingerichtet ist zum Aufnehmen eines Flugkörpers.

10. Unterwassergerät gemäß Anspruch 8 oder 9, **dadurch gekennzeichnet**, es versehen ist mit Mitteln (20, 21, 22) zum Erzeugen eines Gasüberdrucks in der Kapsel (4) zum Erleichtern deren Hochkommens an die Oberfläche.

11. Unterwassergerät gemäß einem der Ansprüche 1 bis 7, **dadurch gekennzeichnet, dass** die Nutzlast von einem Element gebildet ist, dass einen negativen Auftrieb bereitstellt und das eingerichtet ist, um durch den unteren Teil des Schachts (2) abgeworfen zu werden, und dass die Mittel, die einen Kompensator des Auftriebs bilden, Mittel aufweisen, die eine Boje bilden und eingerichtet sind, um über den oberen Teil des Schachts (2) abgeworfen zu werden.

12. Unterwassergerät gemäß Anspruch 11, **dadurch gekennzeichnet, dass** die Mittel, die eine Boje bilden (31; 40), Selbstversenkungsmittel (32, 33, 34, 35; 41, 42, 43, 44) aufweisen.

13. Unterwassergerät gemäß Anspruch 12, **dadurch gekennzeichnet, dass** die eine Nutzlast bildenden Mittel eine Mine aufweisen.

14. Unterwassergerät gemäß einem der vorhergehenden Ansprüche, **dadurch gekennzeichnet, dass** der oder jeder Schacht (2) quer durch einen dicken Rumpf des Unterwassergeräts (1) angeordnet ist.

15. Unterwassergerät gemäß einem der Ansprüche 1 bis 13, **dadurch gekennzeichnet, dass** der oder jeder Schacht (2) quer durch eine leichtes Traggerüst des Unterwassergeräts (1) angeordnet ist.

16. Unterwassergerät gemäß einem der Ansprüche 1 bis 13, **dadurch gekennzeichnet, dass** der oder jeder Schacht (2) in einem Modul angeordnet ist, das an dem Unterwassergerät (1) befestigt ist.

## Claims

1. Underwater vehicle (1) comprising means for receiving means forming a jettisonable payload (3), **characterised in that** the reception means comprise at least one substantially vertical shaft (2), emerging in the top part and in the bottom part of this vehicle (1) and in which the means forming the jettisonable payload (3) are housed, **in that** the means forming a jettisonable payload (3) comprise at least two parts (4, 5), one (4) of which is intended to receive the payload proper and the other one (5) of which forms means for compensating for the buoyancy of the payload proper, and **in that** the two parts (4, 5) of the means forming a payload (3) are connected by means (13, 14, 15) of holding these in position in the shaft (2), disengageable to allow separation thereof and the jettison of the two parts of the means forming the payload (3), one through the top part of the shaft (2) and the other through the bottom part thereof.

2. Underwater vehicle according to claim 1, **characterised in that** the or each top or bottom part of the shaft (2) is associated with an obturation flap (6) retractable when the means forming the payload (3) are jettisoned, movable between an active position of obturation of the shaft (2) and a retracted position of opening thereof.

3. Underwater vehicle according to claim 2, **characterised in that** the obturation flap (6) and the corresponding part of the shaft (2) through which the payload is jettisoned comprise means (7, 8) of guiding it when it is jettisoned and exits from this shaft (2).

4. Underwater vehicle according to claim 1, **characterised in that** one or other or both of the ends (10) of the means forming the payload (3) have a form corresponding to that of the corresponding fairing part of the underwater vehicle (1) where the shaft (2) is provided, so as to extend in line with it.

5. Underwater vehicle according to any one of the preceding claims, **characterised in that** the two parts (4, 5) of the means forming the payload (3) have different cross-sections and are received in two corresponding portions (11, 12) of the shaft (2), connected by a support shoulder (13) for holding the means forming the payload (3) in position in this shaft (2).

6. Underwater vehicle according to claim 5, **characterised in that** the means for holding in position the means forming the payload (3) in the shaft (2) comprise detachable means (15) for attachment of the two parts (4, 5) of these means forming the payload (3) one on the other and/or in the shaft (2).

7. Underwater vehicle according to claim 6, **characterised in that** the retractable attachment means comprise at least one detachable pin (15).

8. Underwater vehicle according to any one of the preceding claims, **characterised in that** the payload is formed by a container (4) having positive buoyancy, able to be launched through the top part of the shaft (2), and **in that** the buoyancy compensation means comprise a ballast (5) able to be jettisoned through the bottom part of the shaft (2).

9. Underwater vehicle according to claim 8, **characterised in that** the container (4) is a container for passing through the surface and suitable for receiving a missile.

10. Underwater vehicle according to claim 8 or 9, **characterised in that** it is provided with means (20, 21, 22) for generating an overpressure of gas in the container (4) to facilitate its rise to the surface.

11. Underwater vehicle according to any one of claims 1 to 7, **characterised in that** the payload is formed by a member having negative buoyancy and able to be jettisoned through the bottom part of the shaft (2) and **in that** the means forming the buoyancy compensator comprise means forming a buoy able to be jettisoned through the top part of the shaft (2).

12. Underwater vehicle according to claim 11, **characterised in that** the means forming the buoy (31; 40) comprise scuttling means (32, 33, 34, 35; 41, 42, 43, 44).

13. Underwater vehicle according to claim 12, **characterised in that** the means forming the payload comprise a mine.

14. Underwater vehicle according to any one of the preceding claims, **characterised in that** the or each shaft (2) is provided through a thick shell of the underwater vehicle (1).

15. Underwater vehicle according to any one of claims 1 to 13, **characterised in that** the or each shaft (2) is provided through a light framework of the underwater vehicle (1).

16. Underwater vehicle according to any one of claims 1 to 13, **characterised in that** the or each shaft (2) is provided in a module attached to this underwater vehicle (1).
